# EUROPÄISCHE PATENTSCHRIFT

(11) **EP 2 126 340 B1**
(45) Veröffentlichungstag und Bekanntmachung des Hinweises auf die Patenterteilung: **14.10.2015**
(21) Anmeldenummer: 08715958.8
(22) Anmeldetag: 22.02.2008
(51) Int. Cl.: F02N 11/08, F02N 5/04, F02N 99/00

(54) **VERFAHREN ZUM ERKENNEN EINES ANSCHLEPPVORGANGS EINER BRENNKRAFTMASCHINE**
METHOD FOR IDENTIFYING A TOW START OPERATION OF AN INTERNAL COMBUSTION ENGINE
PROCÉDÉ D'IDENTIFICATION D'UN PROCESSUS DE DÉMARRAGE EXTERNE D'UN MOTEUR À COMBUSTION INTERNE

(30) Priorität: 28.02.2007 DE 102007009872
(43) Veröffentlichungstag der Anmeldung: 02.12.2009
(73) Patentinhaber: Bayerische Motoren Werke Aktiengesellschaft, 80809 München (DE)
(72) Erfinder: ABENDROTH, Dirk, Dr., 80337 München (DE); WEIGL, Werner, 85737 Ismaning (DE); STRÄHLE, Peter, 85586 Poing (DE)
(86) Internationale Anmeldenummer: PCT/EP2008/001407
(87) Internationale Veröffentlichungsnummer: WO 2008/104327

(56) Entgegenhaltungen:
- WO-A-03/049965
- DE-A1- 10 030 290
- DE-A1- 10 037 544
- DE-C1- 4 435 613

## Beschreibung

Die Erfindung bezieht sich auf ein Verfahren zum Erkennen eines Anschleppens einer Brennkraftmaschine in einem Kraftfahrzeug.

Unter gewissen Umständen kann es vorkommen, dass die Brennkraftmaschine des Kraftfahrzeugs nicht mittels eines fahrzeuginternen Starters bzw. einer fahrzeuginternen Anlassereinheit gestartet wird, sondern manuell angeschleppt wird, wie in der DE 100 37 544 beschrieben.

Dies ist zum Beispiel dann der Fall, wenn der Starter oder eine andere Komponente des Startsystems defekt ist oder wenn die zur Verfügung stehende Leistung der Starterbatterie, welche von der Temperatur abhängig sein kann, zu gering ist und ein Starten der Brennkraftmaschine deswegen nicht möglich ist. Wird das Fahrzeug bzw. die Brennkraftmaschine angeschleppt, kann in der Regel davon ausgegangen werden, dass (mit Ausnahme einer entladenen Batterie) ein erneuter Start der Brennkraftmaschine erst wieder möglich sein wird, wenn der Defekt in dem Fahrzeug behoben wurde. Schaltet der Fahrer die Brennkraftmaschine ab, oder wird diese aufgrund von Betriebsbedingungen oder zusätzlichen Funktionen automatisch abgeschaltet, ist ein erneuter Start in der Regel wieder nur durch ein Anschleppen der Brennkraftmaschine möglich. Grundsätzlich kann aber bei Kraftfahrzeugen ein Anschleppvorgang der Brennkraftmaschine bisher nicht von einem herkömmlichen Start mittels eines Starters bzw. einer Anlassereinheit unterschieden werden. Somit können keine Maßnahmen im Hinblick auf die Betriebsweise der Brennkraftmaschine oder bestimmter Funktionen getroffen werden, die ein Abschalten der Brennkraftmaschine verhindern.

Aufgabe der Erfindung ist es, ein Verfahren anzugeben, durch das ein Anschleppen der Brennkraftmaschine von einem herkömmlichen Start der Brennkraftmaschine mittels einer Anlassereinheit unterschieden werden kann.

Diese Aufgabe wird durch ein Verfahren nach Patentanspruch 1 gelöst. Vorteilhafte Weiterbildungen ergeben sich aus den abhängigen Ansprüchen.

Grundgedanke der Erfindung ist, dass ein Anschleppvorgang der Brennkraftmaschine bzw. des Kraftfahrzeugs über die Aktivität oder Nichtaktivität des Starters bzw. der Anlassereinheit erkannt werden kann. Das erfindungsgemäße Verfahren zum Erkennen eines Anschleppens einer Brennkraftmaschine in einem Kraftfahrzeug zeichnet sich dadurch aus, dass ein die Aktivität und/oder Nichtaktivität einer Anlassereinheit der Brennkraftmaschine wiedergebendes Signal detektiert und ausgewertet wird und dass ein Anschleppen der Brennkraftmaschine erkannt wird, wenn nach Erkennen eines erfolgreichen Starts der Brennkraftmaschine das die Aktivität und/oder Nichtaktivität der Anlassereinheit wiedergebende Signal keine Aktivität der Anlassereinheit seit Beginn des Startvorgangs zeigt. Somit wird nach dem Ausschlussprinzip bei fehlender Starteransteuerung auf einen aufgrund externer Einflüsse hervorgerufenen Start der Brennkraftmaschine geschlossen und daraufhin ein ungewolltes automatisches Abschalten der Brennkraftmaschine unterbunden.

Vorteilhafterweise wird ein erfolgreicher Start der Brennkraftmaschine erkannt, wenn das Einleiten eines Startvorgangs erkannt wird und am Ende des Startvorgangs bspw. ein Drehzahlüberschwinger der Kurbelwellendrehzahl erkannt wird. Ein (erfolgreicher) Startvorgang der Brennkraftmaschine, also ein Übergang vom stehenden Motor zum laufenden Motor kann durch eine Auswertung eines die Aktivität der Brennkraftmaschine wiedergebenden Signals, bspw. durch eine Auswertung der Kurbelwellendrehzahl erkannt werden. Ein erfolgreicher Start wird dann am Ende des Startvorgangs durch einen sich einstellenden und detektierbaren Drehzahlüberschwinger und/oder das Erreichen der Leerlaufdrehzahl erkannt. Eine derartige Erkennung eines erfolgreichen Starts kann durch eine Auswertung innerhalb eines Zeitfensters in seinem zeitlichen Ablauf plausibilisiert werden und durch zusätzliche Timing- und Entprellmechanismen verbessert werden.

Wird der Beginn eines Startvorganges identifiziert (z.B. anhand des Überganges von stehender zu drehender Kurbelwelle), wird die Aktivität und/oder Nichtaktivität der Anlassereinheit der Brennkraftmaschine durch Auswertung des die Aktivität und/oder Nichtaktivität der Anlassereinheit der Brennkraftmaschine wiedergebenden Signals, vorteilhafterweise für ein vorgegebenes Zeitfenster oder der Brennkraftmaschine vorgegebenen Drehzahl überprüft. Vorteilhafterweise ist das die Aktivität und/oder Nichtaktivität der Anlassereinheit wiedergebende Signal derart ausgestaltet, das es bei Erkennen der Aktivität des Anlassers seinen Status von "Nicht Aktiv" auf "Aktiv" ändert. Das Signal kann nach einem vorgegebenen Zeitintervall und erfolgter Auswertung oder bei Erreichen des Startendes und erfolgter Auswertung und/oder in Abhängigkeit von der Drehzahl der Brennkraftmaschine oder bei einem Abstellen der Brennkraftmaschine vom Status "Aktiv" auf den Status "Nicht-Aktiv" zurückgesetzt werden. Als finale Bedingung eines erfolgreichen Anschleppens muss zusätzlich zur Nichtaktivität des Starters bei Startbeginn auch der Erfolg des Anschleppens durch die Erkennung des Startendes folgen - nur dann darf das Anschleppen als erfolgt gewertet werden.

Wie bereits eingangs erwähnt, können bei einem Erkennen eines Anschleppens der Brennkraftmaschine verschiedene Maßnahmen im Hinblick auf die Betriebsweise der Brennkraftmaschine getroffen werden, die zu einer Verbesserung der Betriebsweise bei angeschleppten Brennkraftmaschinen führen. Vorteilhafterweise können bei einem Erkennen eines Anschleppens der Brennkraftmaschine vorgegebene Fahrzeugfunktionen bspw. für die Dauer eines Fahrzyklus, also bis zum nächsten manuellen ausgeführten Abschaltvorgang der Brennkraftmaschine, deaktiviert werden, die ein automatisches Abschalten der Brennkraftmaschine ermöglichen bzw. einleiten könnten.

Ist das Kraftfahrzeug bspw. mit einer hybriden Antriebseinheit bestehend aus einer Brennkraftmaschine und einem Elektromotor zum Antreiben des Kraftfahrzeugs ausgestattet, ist es bspw. sinnvoll, einen Wechsel des Antriebs von der Brennkraftmaschine zum Elektromotor (d.h. einen automatischen Stopp der Brennkraftmaschine) zu unterbinden, wenn ein Anschleppen der Brennkraftmaschine erkannt wurde, bspw. aufgrund eines defekten Startsystems. Dadurch wird verhindert, dass nach einem Wechsel des Antriebs von Brennkraftmaschine zum Elektromotor das Fahrzeug zum Stillstand kommt, da das Startsystem auch dann aufgrund seines Defekts die Brennkraftmaschine nicht wieder starten kann. Ein erneutes Anlassen der Brennkraftmaschine wäre dann nämlich nicht möglich. Es entsteht die Gefahr des "Liegenbleibens".

Ist das Kraftfahrzeug mit einer automatischen Brennkraftmaschinen-Stopp-Funktion ausgestattet, die Teil einer sog. "Automatischen Start Stopp Funktion" sein kann, wird in einer vorteilhaften Ausgestaltung der Erfindung diese Funktion bei Erkennen eines Anschleppens der Brennkraftmaschine deaktiviert oder die Ausführung Ihrer Stopp-Befehle unterbunden, da bei einem automatischen Abstellen einer angeschleppten Brennkraftmaschine ein Wiederstart in der Regel nicht gewährleistet werden kann. Würde die Brennkraftmaschine automatisch abgeschaltet werden, müsste diese vermutlich erneut angeschleppt werden.

Zusammenfassend ist festzustellen, dass bei einem Erkennen einer angeschleppten Brennkraftmaschine verschiedenste Maßnahmen eingeleitet werden können, um somit sog. "Liegenbleiber" zu vermeiden. Dadurch können Gewährleistungskosten und Kundenbeanstandungen vermieden werden.

Das erfindungsgemäße Verfahren wird nun anhand eines Ausführungsbeispiels näher erläutert. Dazu zeigt die einzige Figur ein vereinfachtes Ablaufdiagramm zum Erkennen eines Anschleppens einer Brennkraftmaschine und Maßnahmen, die bei Erkennen eines Anschleppens eingeleitet werden.

Es wird davon ausgegangen, dass das Kraftfahrzeug, welches zur Ausführung des Ablaufdiagramms geeignet ausgestaltet ist, mit einer Funktion zum automatischen Stoppen und Wiederanlassen der Brennkraftmaschine ausgestattet ist. Zusätzlich ist das Kraftfahrzeug mit einem hybriden Antriebssystem bestehend aus einer Brennkraftmaschine und einem Elektromotor zum Antreiben des Kraftfahrzeugs ausgestattet, wobei die beiden Antriebseinheiten alternativ für den Antrieb genutzt werden können. Das Ablaufdiagramm kann bspw. in einem Motorsteuergerät, oder mehreren dafür vorgesehenen Steuergeräten, implementiert sein.

Das Ablaufdiagramm für das erfindungsgemäße Verfahren beginnt im Schritt 10. Dort wird durch Auswertung der Kurbelwellendrehzahl kw festgestellt, ob die Brennkraftmaschine gestartet wird bzw. gestartet werden soll (Anfang des Starts), also St_BK vorliegt. Sobald sich die Kurbelwellendrehzahl ausgehend von Null (Stillstand) erhöht, wird der Beginn eines Startversuchs der Brennkraftmaschine St_BK erkannt. Daraufhin wird im Schritt 20 die Kurbelwellendrehzahl kw im Hinblick auf einen Drehzahlüberschwinger ausgewertet. Sobald der Drehzahlüberschwinger erkannt wird, wird ein erfolgreicher Start der Brennkraftmaschine St_BK_e erkannt und zum Schritt 30 gegangen.

Im nächsten Schritt 30 wird ein die Aktivität einer Anlassereinheit der Brennkraftmaschine wiedergebendes Signal a_ST ausgewertet. Dieses Signal ist 0, wenn der Starter bzw. die Anlasseinheit nicht aktiv ist und seit dem Start der Brennkraftmaschine St_BK noch nicht aktiv war. Das Signal wechselt von 0 auf 1, sobald eine Aktivität der Anlassereinheit festgestellt wird bzw. wurde. Im Schritt 30 wird überprüft, ob die Anlassereinheit aktiv ist bzw. war, indem überprüft wird, ob a_ST = 0 ist. Ist oder war die Anlassereinheit (a_ST == 1) aktiv, wird das Ablaufdiagramm im Schritt 40 beendet und a_ST = 0 gesetzt.

War die Anlassereinheit nicht aktiv, also gilt a_ST ==1 nicht, wird im Schritt 50 die Funktion zum automatischen Stoppen und Wiederanlassen der Antriebseinheit durch Erzeugen eines Deaktivierungssignals ASSF_aus deaktiviert und parallel dazu im Schritt 60 ein möglicher (zukünftiger) Wechsel vom Betrieb der Brennkraftmaschine in den Betrieb des Elektromotors zum Antreiben des Fahrzeugs durch Erzeugen eines Wechselverhinderungssignal w_eM_aus verhindert. Dadurch wird verhindert, dass die Brennkraftmaschine automatisch abgeschaltet wird und anschließend nicht mehr gestartet werden kann, wenn ein Antrieb durch die Brennkraftmaschine notwendig ist oder zumindest sinnvoll erscheint.

Alternativ zu diesem Ausführungsbeispiel können zusätzlich oder alternativ noch eine Vielzahl anderer Funktionen deaktiviert oder beeinflusst werden, so dass diese der Funktionsweise einer angeschleppten Brennkraftmaschine gerecht werden. Außer der Eingangsgröße kw in Schritt 10 und 20 können eine Vielzahl anderer Eingangsparameter zur Erkennung der Startsituation hinzugefügt werden.

## Patentansprüche

1. Verfahren zum Erkennen eines Anschleppens einer Brennkraftmaschine in einem Kraftfahrzeug, wobei ein die Aktivität und/oder Nichtaktivität einer Anlassereinheit der Brennkraftmaschine wiedergebendes Signal (a_ST) detektiert wird und ein Anschleppen der Brennkraftmaschine erkannt wird, wenn nach Erkennen eines erfolgreichen Starts der Brennkraftmaschine (St_BK_e) das die Aktivität und/oder Nichtaktivität der Anlassereinheit wiedergebende Signal (a_ST) keine Aktivität der Anlassereinheit seit Beginn des Startvorgangs der Brennkraftmaschine zeigt.

2. Verfahren nach Anspruch 1, **dadurch gekennzeichnet, dass** ein erfolgreicher Start der Brennkraftmaschine (St_BK_e) erkannt wird, wenn ein Startvorgang (St_BK) erkannt wird und am Ende des Startvorgangs ein Drehzahlüberschwinger erkannt wird.

3. Verfahren nach Anspruch 1 oder 2, **dadurch gekennzeichnet, dass** ein Startvorgang (St_BK, St_BK_e) durch Auswerten eines die Aktivität der Brennkraftmaschine wiedergebenden Signals (kw), oder durch Auswertung mehrerer den Zustand der Brennkraftmaschine beschreibende Parameter erkannt wird.

4. Verfahren nach einem der vorangegangenen Ansprüche, **dadurch gekennzeichnet, dass** bei Erkennen eines Anschleppens der Brennkraftmaschine vorgegebene Fahrzeugfunktionen deaktiviert werden (MSA_aus, w_eM_aus).

5. Verfahren nach einem der vorangegangenen Ansprüche, **dadurch gekennzeichnet, dass** bei Erkennen eines Anschleppens der Brennkraftmaschine eine Funktion zum automatischen Abschalten der Brennkraftmaschine deaktiviert wird (MSA_aus).

## Claims

1. A method for detecting a tow start operation of an internal combustion engine in a motor vehicle, wherein a signal (a_ST) representing the activity and/or non-activity of a starter unit of the internal combustion engine is detected, and a tow start operation of the internal combustion engine is detected when, after detecting a successful start-up of the internal combustion engine (St_BK_e), the signal (a_ST) representing the activity and/or non-activity of the starter unit does not show any activity of the starter unit since the beginning of the start-up process of the internal combustion engine.

2. A method according to claim 1, **characterised in that** a successful start-up of the internal combustion engine (St_BK_e) is detected when a start-up process (St_BK) is detected and a speed overrun is detected at the end of the start-up process.

3. A method according to claim 1 or 2, **characterised in that** a start-up process (St_BK, St_BK_e) is detected by evaluating a signal (kw) representing the activity of the internal combustion engine, or by evaluating a plurality of parameters describing the state of the internal combustion engine.

4. A method according to any one of the preceding claims, **characterised in that** on detection of a tow start operation of the internal combustion engine, predetermined vehicle functions are deactivated (MSA_off, w_eM_off).

5. A method according to any one of the preceding claims, **characterised in that** on detection of a tow start operation of the internal combustion engine, a function for automatically switching off the internal combustion engine is deactivated (MSA_off).

## Revendications

1. Procédé permettant de reconnaitre un démarrage en remorque d'un moteur à combustion interne dans un véhicule selon lequel un signal (a_ST) indiquant l'activité et/ou la non-activité de l'unité de démarreur du moteur est détecté et un démarrage en remorque du moteur à combustion interne est reconnu, lorsque après avoir reconnu un départ réussi du moteur à combustion interne (St_BK_e) le signal (a_ST) indiquant l'activité et/ou la non-activité de l'unité de démarreur ne montrent aucune activité de l'unité de démarreur depuis le début du processus de démarrage du moteur à combustion interne.

2. Procédé conforme à la revendication 1,
**caractérisé en ce qu'**
un démarrage réussi du moteur à combustion interne (St_BK_e) est reconnu lorsque un processus de démarrage (St_BK) est reconnu et que, à la fin du processus de démarrage, un dépassement de la vitesse de rotation est reconnu.

3. Procédé conforme à la revendication 1 ou 2,
**caractérisé en ce qu'**
un processus de démarrage (St_BK, St_BK_e) est reconnu par évaluation d'un signal (kw) indiquant l'activité du moteur à combustion interne ou en exploitant plusieurs paramètres décrivant l'état du moteur à combustion interne.

4. Procédé conforme à l'une des revendications précédentes,
**caractérisé en ce qu'**
en cas de reconnaissance d'un démarrage en remorque du moteur à combustion interne des fonctions prédéfinies du véhicule (MSA_aus, w_eM_aus) sont désactivées.

5. Procédé conforme à l'une des revendications précédentes,
**caractérisé en ce qu'**
en cas de reconnaissance d'un démarrage en remorque du moteur à combustion interne une fonction de coupure automatique du moteur à combustion interne (MSA_aus) est désactivée.
